# FASCICULE DE BREVET EUROPEEN

(11) **EP 0 858 092 B1**
(45) Date de publication et mention de la délivrance du brevet: **10.04.2002**
(21) Numéro de dépôt: 98500024.9
(22) Date de dépôt: 30.01.1998
(51) Int. Cl.: H01H 85/20

(54) **Porte-fusibles mobile**
Beweglicher Sicherungshalter
Movable fuse holder

(30) Priorité: 04.02.1997 ES 9700274
(43) Date de publication de la demande: 12.08.1998
(73) Titulaire: MECANISMOS AUXILIARES INDUSTRIALES S.A. M.A.I.S.A., E-43800 Valls, Tarragona (ES)
(72) Inventeur: Brotons Nieto, Gonzalo, 43800 Valls (Tarragona) (ES)
(74) Mandataire: Primo de Rivera y Urquijo, Jose Antonio

(56) Documents cités:
- DE-A- 4 441 281
- FR-A- 2 735 280
- GB-A- 2 262 667
- GB-A- 2 279 826
- US-A- 5 171 293
- US-A- 5 247 250

## Description

La présente sollicitude de modèle d'utilité consiste en un "PORTE-FUSIBLES MOBILE", dont les nouvelles caractéristiques de construction, de formage et de conception remplissent la mission pour laquelle il a été spécifiquement projeté, avec un maximum de sécurité et d'efficacité.

Il existe sur le marché une diversité de types de porte-fusibles mobiles spécialement applicables dans le secteur de l'automobile qui peuvent donc être considérés comme un état de la technique et dont la configuration et les caractéristiques sont en fonction de l'application concrète à laquelle ils sont destinés. Dans ce cas, il s'agit d'un porte-fusibles applicable à un dispositif de gonflage instantané, également appelé airbag.

Sur ce type de dispositif la sécurité dans le fonctionnement de toutes les pièces qui interviennent dans celui-ci est d'une importance primordiale car il est actionné dans les cas de collision frontale, entraînant le gonflage instantané en quelques millièmes de secondes. La fonction du porte-fusibles préconisé est de s'intégrer à ce dispositif, et il est impératif que le propre montage du porte-fusibles lors des opérations de pré-montage de l'ensemble supérieur, c'est-à-dire celui de l'airbag, ne provoque pas la mise en action de ce dernier, ainsi que la qualité des mesures, tolérances et autres caractéristiques techniques dudit porte-fusibles soient de la plus grande qualité et offrant la meilleure exactitude possible, étant donné la destination qui est assignée à cette pièce, dans un dispositif dont la sécurité est essentielle pour l'usager en cas d'accident.

Dans le brevet nº FR2735280A, il est décrit un portefusibles pour automobiles et un procédé pour le montage des fusibles sur ledit portefusibles. Le portefusibles comprend une zone de logement des fusibles et un corps uni de manière démontable sur ladite zone de logement.

La présente invention propose un porte-fusibles mobile doté d'un corps prismatique dont la configuration est sensiblement en forme de U, qui en termes généraux est constitué de tourelles unies ou reliées par une pièce pont dotée de la partie supérieure d'un couvercle dont la mission est de permettre l'introduction, en position ouverte, des fusibles correspondants cependant qu'en position fermée il les fixe solidement, permettant de voir les caractéristiques et la situation de ceux-ci à l'intérieur du porte-fusibles.

Ces tourelles sont dotées d'une série d'éléments qui permettent, dans une première position et en serrant l'ensemble, l'introduction du porte-fusibles jusqu'au bout du logement, assurant la connexion des fusibles avec cette boîte. Dans la seconde position et en appuyant sur les éléments appropriés et en libérant les joints d'étanchéité opportuns, l'extraction de pièce jusqu'à la position initiale de pré-montage est rendue possible, assurant la déconnexion des fusibles introduits dans le porte-fusibles.

D'autres détails et caractéristiques apparaîtront au cours de la description ci-après, qui fait référence aux figures accompagnant ce mémoire dans lequel sont représentés, d'une manière quelque peu schématique, les détails préférés. Ces détails sont donnés à titre d'exemple, faisant référence à un cas possible de réalisation pratique, mais ne demeurent pas limités aux détails qui y sont exposés ; cette description doit donc être considérée d'un point de vue indicatif et sans aucune sorte de limitations.

Nous établissons ensuite la liste détaillée des divers éléments cités dans la présente sollicitude de modèle d'utilité : (1) couvercle mobile, (1a) zone plane, (1b) chevauchement, (2) logement des fusibles, (3) butée inférieure des fusibles, (4) butée supérieure des fusibles, (5) évidement, (6) joint d'étanchéité, (7) bras de rétention, (8) recoupements, (9) entraînement des recoupements, (10) protection d'entraînement, (10a) balcons, (11) tourelles de guidage et de positionnement, (11a) cloisons, (11b) cloisons, (12) recoupements, (13) recoupements, (14) viseur de calibre des fusibles, (15) charnière, (16) pont, (17) vide.

La figure nº 1 est une perspective du porte-fusibles avec le couvercle mobile en position ouverte et sans que les fusibles correspondants n'aient encore été introduits.

La figure nº 2 est une perspective analogue à celle de la figure nº 1, mais lorsque les fusibles ont été introduits à l'intérieur des logements (2) et que le couvercle (1) a été refermé sur ceux-ci.

Dans l'une des réalisations préférés de ce qui est l'objet du présent modèle d'utilité et comme le montrent les figures ci-jointes, le porte-fusibles préconisé est formé de tourelles (11) qui exécutent les tâches de guide de positionnement, toutes deux étant reliées par le biais d'une pièce pont (16) et sur la surface antérieure de laquelle émerge le joint d'étanchéité (6) dont la fonction est expliquée plus avant et de la pièce pont postérieure n'apparaissant pas sur les figures émerge le couvercle mobile (1).

Le couvercle mobile (1) est formé d'une zone plane (1a) dont l'extrémité libre opposée à la zone de la charnière présente une chevauchement (1b) doté d'un évidement (5) qui permet au couvercle (1) en position fermée (voir la figure nº2), de l'immobiliser grâce au joint d'étanchéité (6).

Du revers de la zone plane (1a) du couvercle mobile (1) émergent des butées sont la fonction est d'immobiliser les fusibles lorsque ceux-ci ont été placés à l'intérieur des logements (2). Les tourelles (11) sont à leur tour formées de deux pieds chacune étant unies par leur partie inférieure selon les cloisons (11a) et (11b), laissant entre elles le vide de l'envers de la cloison (11b) où émergent les recoupements (12) et (13), la fonction du premier étant d'éviter que le porte-fusibles ne puisse se démonter, cependant que les seconds (13) servent de joint d'étanchéité de la tourelle de guidage et de positionnement.

Entre chaque deux pieds des tourelles (13) se trouve un bras de rétention (7) dont la face visible ou de l'envers présente deux recoupements (8) dont la fonction est d'agir comme joints d'étanchéité mobiles.
De la partie supérieure des tourelles (11) émergent des balcons (10a) dont la section transversale est en forme de U et qui protègent le dispositif d'entraînement (9) qui fait partie du bras de rétention (7), présentant (9) une configuration sensiblement prismatique, dépourvue de la base supérieure, cependant que l'une des faces avant présente une série de recoupements (9a) dont la fonction est de permettre à l'usager de fixer le porte-fusibles sans qu'il puisse glisser entre les doigts.

Le procédé opératif de montage du porte-fusibles consiste, comme l'indique la figure nº 1, à les placer à l'intérieur des cavités (2) pour procéder ensuite, à l'aide des butées inférieures (3) et des butées supérieures (4), à l'immobilisation et à la pose parfaite des fusibles à l'intérieur de (2) et pouvoir ainsi fermer le couvercle (1) et au moyen des butées (4) situées sur le revers de (1a), les immobiliser fermement à l'intérieur de (2).

Le couvercle mobile (1), présente deux positions. La première étant visible sur la figure nº 1, qui est à couvercle ouvert et permet de changer les fusibles disposés dans les cavités (2), et à couvercle fermé (voir la figure nº 2) sur laquelle la position des fusibles est assurée à l'intérieur du logement, visibles à travers les viseurs (14).

Le logement (2) des fusibles a été conçu de telle sorte qu'il soit possible de guider et de protéger les fusibles introduits à l'intérieur de (2) au moyen des butées (3) et (4).

Les butées inférieures (3) soutiennent les fusibles, empêchant qu'ils ne se déplacent vers le bas, cependant que les butées (4) empêchent le déplacement de ceux-ci vers l'extérieur.

Les joints d'étanchéité (5) et (6) permettent de fixer le couvercle mobile (1) au corps de la pièce.
Le bras de rétention (7) permet d'encadrer les deux positions de la pièce pré-montée et montée dans la première position en appuyant sur le dispositif d'entraînement (9) les joints d'étanchéité mobiles (8) sont libérés et permettent l'extraction de la pièce jusqu'au bout de son logement dans la boîte, assurant la connexion des fusibles, cependant que dans la seconde position, appuyant sur le dispositif d'entraînement (9), les joints d'étanchéité mobiles (8) sont libérés et permettent l'extraction de la pièce jusqu'à la position initiale du montage, assurant ainsi la déconnexion des fusibles.

Les joints d'étanchéité mobiles (8) provoquent l'interférence entre la pièce et son logement dans la boîte, marquant les deux positions de la pièce : montée et pré-montée.

. Le dispositif d'entraînement (9) a pour mission d'exercer une pression sur celui-ci, de libérer les joints d'étanchéité mobiles (8), permettant les deux positions de la pièce, cependant que la protection du dispositif d'entraînement, formée des balcons (10a) est chargée de protéger le dispositif d'entraînement (9) et de lui éviter les coups fortuits.

Les tourelles de guidage de positionnement (11) remplissent en général la fonction de guider toute la pièce dans son logement, dans la boîte du porte-fusibles. Cependant que les joints d'étanchéité (12) ont pour mission d'empêcher tout démontage, une fois pointée la pièce avec son logement dans la boîte, les joints d'étanchéité flectent, introduisant la pièce dans un guide et agissant une fois libérés en arrivant à la fin du trou, récupérant leur état naturel et empêchant l'extraction de la pièce à l'extérieur de la boîte du porte-fusibles.

À leur tour, les joints d'étanchéité des tourelles (11) de guide de positionnements sont des joints de réglage entre la pièce et son logement dans la boîte du porte-fusibles. Leur mission est de flecter et de marquer les deux positions de la pièce de monté à démonté et vice versa.

Le viseur du fusible (14) permet de voir l'ampérage des fusibles, cependant que la charnière (15) permet le mouvement du couvercle mobile (1) comme indiqué précédemment. L'objectif général du porte-fusibles est de concevoir une pièce où sont logés deux fusibles de sorte que leur connexion électrique soit établie au travers d'un entraînement manuel, ainsi que leur déconnexion électrique, également au moyen d'un entraînement manuel. Cette pièce est spécialement indiquée pour les fonctions de sécurité telles que l'airbag, des dispositifs ABS et similaires.

La pièce en soi est conçue pour assurer le contact des fusibles logés à l'intérieur de la boîte, passant nécessairement par la manipulation de la pièce dans ses différentes positions : pré-montage, montage et extraction. Il est ainsi nécessaire de manipuler le bras de rétention (7) pour pouvoir libérer les joints d'étanchéité mobiles (8), tant pour assurer la connexion de la boîte que sa déconnexion.

La conception robuste et résistante est pensée pour éviter les coups fortuits indésirables, assurant toujours la position correcte de la pièce, étant donné les strictes conditions de sécurité qui lui sont exigées, car elle fait partie des dispositifs susmentionnés d'airbag, ABS et similaires.

Il a été suffisamment décrit en quoi consiste le présent modèle d'utilité, en correspondance avec les plans ci-joints, il est entendu que toutes modifications de détail jugées opportunes pourront être introduites sur celui-ci, selon les revendications.

## Revendications

1. "PORTE-FUSIBLES MOBILE" permettant d'accueillir des fusibles dont la connexion et la déconnexion électrique s'effectuent par actionnement manuel et spécialement conçu à des fins de sécurité pour des dispositifs tels que les coussins autogonflables de sécurité (*airbags*), les systèmes antiblocage (ABS) et autres dispositifs similaires, **caractérisé par** un corps plus ou moins prismatique en forme de U dont les deux parties verticales sont formées par des tourelles (13) unies par leur partie avant et arrière par des ponts (16), l'intérieur du porte-fusibles présentant des logements (2) dotés de butées inférieures (3) et de butées supérieures (4) qui sont bloquées par un couvercle (1) après introduction des fusibles; les tourelles (11) sont quant à elles formées par quatre pattes constituées de parois (11a) et (11b) présentant une zone de séparation ou un évidement (17) et dotées de butées ou protubérances (13) et (14).

2. "PORTE-FUSIBLES MOBILE" conforme à la 1^{ère} revendication et **caractérisé par le fait que** le couvercle (1) est articulé sur le porte-fusibles et se ferme sur les fusibles après introduction de ceux-ci dans les logements correspondants, le couvercle (1) étant formé d'une zone plane (1a) du dos de laquelle émergent des butées supérieures ou protubérances; l'extrémité libre de la zone plane (1a), opposée à une zone de charnière (15), présente un rabat (1b) doté d'un évidement (5) permettant de bloquer le couvercle (1) en position de fermeture grâce à une butée (6), cette zone de charnière (15) étant à l'origine de la mobilité du couvercle (1) par rapport au porte-fusibles.

3. "PORTE-FUSIBLES MOBILE" conforme aux revendications précédentes et **caractérisé par** la présence, entre chacun des ensembles formés par deux pattes de tourelles (11), d'un bras de rétention (7) doté, sur sa face, de protubérances (8) séparées par une distance régulière et faisant office de butées mobiles; les saillies (10a) destinées à protéger des actionneurs (9) à configuration plus ou moins prismatique, exempts de base supérieure et dont la face avant est pourvue de protubérances (9a) émergent de la partie supérieure.

## Patentansprüche

1. MOBILER SICHERUNGSHALTER, der Sicherungen aufnehmen kann, wobei das Anschalten und Abschalten manuell erfolgt und insbesondere zur Sicherheit hergestellt wurde für Vorrichtungen wie selbstaufblasbare Sicherheitsbeutel (Airbags), Antiblockiersysteme (ABS) und ähnliche Vorrichtungen, **gekennzeichnet durch** einen ungefähr U-förmigen prismatischen Körper, dessen zwei vertikalen Teile aus zwei Türmen (18) bestehen, die an ihrer Vorderseite und Rückseite **durch** Anschlußflächen (16) verbunden sind, wobei das Innere der Sicherungshalter Lagerungen (2) aufweist, die mit oberen Anschlägen (3) und unteren Anschlägen (4) ausgestattet sind, die **durch** einen Deckel (1) nach der Einführung der Sicherungen blockiert werden; die Türme (11) ihrerseits bestehen aus vier **durch** Wände (11a) und (11b) bestehende Anschlußbeinchen, die eine Trennzone oder Hohlraum (17) aufführen und mit Anschlägen oder Ausstülpungen (13) und (14) ausgestattet sind.

2. MOBILE SICHERUNGSHALTER nach Anspruch 1, **gekennzeichnet durch** einen auf den Sicherungshalter gelagerten Deckel (1) und nach der Einführung in die jeweiligen Lagerungen auf den Sicherungen geschlossen wird, wobei der Deckel (1) aus einer flachen Zone (1a) besteht, auf dessen Rückseite obere Anschläge oder Ausstülpungen hervorstehen; das freie Ende der flachen Zone (1a) gegenüber der Gelenkzone (15) eine klappbares Element (1b) aufweist, der mit einem Hohlraum (5) ausgestattet ist, der den Deckel (1) mit einem Anschlag (6) in der Schließposition schließen kann, wobei diese Gelenkzone (15) der Ursprung der Beweglichkeit des Deckels (1) in Bezug auf den Sicherungshalter ist.

3. MOBILER SICHERUNGSHALTER nach den vorangegangenen Ansprüchen, **gekennzeichnet durch** die Anwesenheit, zwischen jeder der einzelnen der aus den zwei Anschlußbeinchen der Türme (11) bestehenden Einheiten, der Spurhalter (7), die auf ihrer Vorderseite mit Ausstülpungen (8) ausgestattet ist, die **durch** einen regelmäßigen Abstand getrennt sind und als mobile Anschläge auftreten; Ansätze (10a), die zum Schutz der ungefähr prismatischen Konfigurationsantriebe (9) eingesetzt werden, die keine obere Fläche aufweisen und dessen Rückseite mit Ausstülpungen (9a) ausgestattet ist, die von der Oberseite hervorragen.

## Claims

1. A MOBILE FUSE HOLDER, permitting the gathering of fuses whose electric connection and disconnection is manually done and especially designed with safety purposes for devices such as airbags, antiblocking systems (ABS) and other similar devices, **characterised by** a more or less prismatic body with a "U" shape, whose two vertical parts are formed by towers (18) joined by their front and rear parts by points (16), the interior of the fuse holders having casings (2) provided with lower (3) and upper stops (4), blocked by a cover (1) after introducing the fuses; on the other hand, the towers (11) consist of four legs constituted by walls (11a) and (11b) having a separation area or cavity (17) and provided with stops or protuberances (13) and (14).

2. A MOBILE FUSE HOLDER according to the first claim and **characterised in that** the cover (1) is joined over the fuse holder and is closed over the fuses after introducing them in the corresponding casing, the cover (1) consisting of a flat area (1a) from whose back emerges upper stops or protuberances; the free end of the flat area (1a) opposite to a joining area (15), has a folding component (1b) provided with a cavity (5) permitting the cover (1) to be blocked in a closed position, thanks to a stop (6), this joining area (15) being the origin of mobility of the cover (1) with respect to the fuse holder.

3. A MOBILE FUSE HOLDER according to the previous claims, and **characterised by** the presence, between one of the sets formed by two tower legs (11), of a retaining arm (7) having, over its face, protuberances (8) separated by a regular distance and in turn acting as mobile stops; protuberances (10a) intended to protect activators (9) with a more or less prismatic configuration, without an upper base and whose front face has protuberances (9a) emerging from the upper part.
